# EUROPÄISCHE PATENTSCHRIFT

(11) **EP 2 627 944 B1**
(45) Veröffentlichungstag und Bekanntmachung des Hinweises auf die Patenterteilung: **30.03.2016**
(21) Anmeldenummer: 11754604.4
(22) Anmeldetag: 27.07.2011
(51) Int. Cl.: F21S 8/12, F21V 7/00, F21V 17/00, F21V 17/02, F21V 19/00

(54) **LED-FAHRZEUGSCHEINWERFER**
LED VEHICLE LIGHTING
PHARE DE VÉHICULE À LED

(30) Priorität: 14.10.2010 AT 17152010
(43) Veröffentlichungstag der Anmeldung: 21.08.2013
(73) Patentinhaber: Zizala Lichtsysteme GmbH, 3250 Wieselburg (AT)
(72) Erfinder: JACKL, Christian, A-3244 Ruprechtshofen (AT); KRENN, Irmgard, A-3251 Purgstall/Erlauf (AT); LAHNER, Markus, A-3100 St. Pölten (AT)
(74) Vertreter: Patentanwaltskanzlei Matschnig & Forsthuber OG
(86) Internationale Anmeldenummer: PCT/AT2011/000315
(87) Internationale Veröffentlichungsnummer: WO 2012/048351

(56) Entgegenhaltungen:
- DE-A1- 2 353 322
- JP-A- 2000 133 026
- US-A- 4 895 693
- US-B1- 6 210 024

## Beschreibung

Die Erfindung betrifft einen Fahrzeugscheinwerfer mit einer ersten Reflektoranordnung, welche zumindest einen feststehenden Reflektor umfasst, sowie einer zweiten Reflektoranordnung, welche zumindest einen in Bezug auf den zumindest einen feststehenden Reflektor der ersten Reflektoranordnung verstellbaren Reflektor umfasst. Ein derartiger Fahrzeugscheinwerfer ist aus DE 2 353 322 bekannt.

Nach dem Einbau eines Fahrzeugscheinwerfers in ein Kraftfahrzeug ist es notwendig und gesetzlich vorgeschrieben, eine Justage des von dem Scheinwerfer erzeugten Lichtbildes vorzunehmen, damit das von dem Kraftfahrzeugscheinwerfer erzeugte Lichtbild den gesetzlichen Anforderungen entspricht.

Handelt es sich bei dem Scheinwerfer um einen Scheinwerfer von dem Typ, welcher zwei (oder mehr) Reflektoranordnungen aufweist, von denen jede Reflektoranordnung ein anderes Lichtbild erzeugt, z.B. eine Reflektoranordnung eine Abblendlichtverteilung und eine andere Reflektoranordnung eine Fernlichtverteilung, dann ist es auch notwendig, dass die beiden Reflektoranordnungen bzw. die Reflektoren der einzelnen Anordnungen zueinander ausgerichtet werden, damit die Lichtverteilungen aufeinander abgestimmt sind und die gesetzlichen Vorschriften erfüllt werden.

Werden als Lichtquellen Leuchtdioden verwendet, so ist auf Grund der in diesem Fall sehr geringen Toleranzen eine äußerst exakte Positionierung der Lichtquellen in Bezug auf die den Lichtquellen zugeordneten Reflektoren notwendig. Zusätzlich wird mittlerweile vermehrt gefordert, dass auch Lichtquelle in Form von Leuchtdioden austauschbar sind, wodurch sich nicht nur das Problem einer äußerst genauen Positionierung ergibt, sondern auch das Problem, dass die Lichtquellen auch nach einem Wechsel wieder in der korrekten Position angeordnet sind.

Dokument JP 2000-133026 A offenbart einen Fahrzeugscheinwerfer mit einer variablen Lichtverteilung. Die variable Lichtverteilung wird durch einen zweigeteilten Reflektor erreicht, wobei der obere Reflektorteil um eine vertikale Achse verschwenkbar ist. Der untere Reflektorteil ist fest angeordnet. Der Scheinwerfer beinhaltet nur eine einzelne Lichtquelle, welche beide Reflektorenteile beleuchtet.

Dokument JP 2008-192313 A offenbart einen Fahrzeugscheinwerfer mit einem zweigeteilten, oberen und unteren Reflektor für zwei unterschiedliche Strahlgeometrien. Als Lichtquelle wird eine LED verwendet, welche um eine zur ihrer Abstrahlrichtung orthogonale Achse verschwenkbar angeordnet ist. Auf diese Weise wird entweder der obere oder der untere Reflektor beleuchtet. Beide Reflektorenteile sind unbeweglich und fix zueinander positioniert.

Dokument US 2009097247 A1 offenbart ebenfalls einen Fahrzeugscheinwerfer mit einem zweigeteilten oberen und unteren Reflektor. Beide Reflektorteile sind fix zueinander positioniert. Auf einem Träger zwischen den beiden Reflektorteilen sind zwei LEDs angebracht, wobei jede LED einem Reflektor zugeordnet ist. Der Träger der LEDs ist fix zu den beiden Reflektorteilen positioniert.

Es ist eine Aufgabe der Erfindung, einen Scheinwerfer anzugeben, bei dem auf einfache Weise eine exakte Positionierung von zwei oder mehr Reflektoranordnungen zueinander möglich ist, eine exakte Positionierung der Lichtquellen in Bezug auf die Reflektoren möglich ist, und weiters ein einfacher Tausch der Lichtquellen möglich ist, wobei nach dem Austausch die neuen Lichtquellen wieder in der korrekten Position befindlich sind.

Diese Aufgabe wird mit einem eingangs erwähnten Fahrzeugscheinwerfer gelöst, bei welchem zumindest zwei Lichtquellen, wobei jedem der Reflektoren zumindest eine der Lichtquellen zugeordnet ist, und wobei jede Lichtquelle zumindest eine Leuchtdiode umfasst, und einen Montagekörper zum Befestigen des zumindest einen feststehenden Reflektors und der zumindest zwei Lichtquellen, wobei der Montagekörper aus einem Montage-Grundkörper besteht, an welchem der zumindest eine feststehende Reflektor feststehend montiert ist, sowie aus einem Montage-Tauschkörper, an welchem die zumindest zwei Lichtquellen befestigt sind, und wobei der zumindest eine verstellbare Reflektor an derselben Seite des Montage-Grundkörpers wie der zumindest eine feststehende Reflektor angeordnet und in Bezug auf den zumindest einen feststehenden Reflektor verstellbar ist, und wobei der Montage-Grundkörper eine Durchgangsöffnung zum Einsetzen eines Lichtquellen-Trägerelementes von der den Reflektoren abgewandten Seite her aufweist, wobei das Lichtquellen-Trägerelement mit dem Montage-Tauschkörper verbunden ist und die zumindest zwei Lichtquellen trägt, und wobei der Montage-Tauschkörper an dem Montage-Grundkörper lösbar befestigbar ist und wobei Referenzier- bzw. Positioniermittelmittel an dem Montage-Tauschkörper und an dem Montage-Grundkörper zur positionsgenauen Befestigung der beiden Körper aneinander vorgesehen sind.

Durch die Aufteilung des üblicherweise einstückigen Montagekörpers in einen Montage-Grundkörper, welcher den (oder die) feststehenden und den verstellbaren (oder die verstellbaren) Reflektor(en) trägt, sowie in einen Montage-Tauschkörper, welcher die Lichtquellen trägt und welcher mit dem Montage-Grundkörper positionsgenau verbindbar ist, wird ein exaktes Einstellen der Reflektoren zueinander und ein exaktes Positionieren der Lichtquellen möglich. Außerdem wird der verstellbare Reflektor auch bei einem Austausch der Lichtquellen in seiner eingestellten Position gehalten, sodass nach dem - wiederum positionsgenauen - Einsetzen der neuen Lichtquellen diese wieder an der korrekten Position sitzen. Grundsätzlich von Vorteil, insbesondere in Hinblick auf eine einfache Fertigung, aber auch auf eine zuverlässige Positionierung der Lichtquellen und insbesondere in Hinblick auf eine optimale Wärmeableitung ist es, wenn das Lichtquellen-Trägerelement und der Montage-Tauschkörper einstückig ausgebildet sind.

Prinzipiell können die unterschiedlichen Reflektoranordnungen auch zum gleichen Lichtbild beitragen, in der Regel ist aber vorgesehen, dass die beiden Reflektoranordnungen zur Erzeugung unterschiedlicher Lichtverteilungen vorgesehen sind.

Beispielsweise ist vorgesehen, dass die erste Reflektoranordnung zur Erzeugung einer Fernlichtverteilung vorgesehen ist.

Weiters ist beispielsweise vorgesehen, dass die zweite Reflektoranordnung zur Erzeugung einer Abblendlichtverteilung vorgesehen ist.

Bei einer konkreten, einfachen Ausgestaltung der Erfindung ist vorgesehen, dass die erste Reflektoranordnung genau einen Reflektor und/oder die zweite Reflektoranordnung genau einen Reflektor umfasst, wobei vorzugsweise jede Reflektoranordnung genau einen Reflektor umfasst.

Die Reflektoren bzw. die Reflektoranordnungen können prinzipiell relativ beliebig angeordnet sein, z.B. seitlich (rechts-links) einander gegenüberliegend, in Abhängigkeit von den zu erzeugenden Lichtbildern. Bei der Erzeugung von Abblendlicht und Fernlicht mit jeweils einer Reflektoranordnung ist es von Vorteil, wenn die Reflektoranordnungen bzw. die beiden Reflektoren der beiden Reflektoranordnungen übereinander angeordnet sind, z.B. der Fernlichtreflektor oben und der Abblendlichtreflektor unten.

Ein Verstellelement, vorzugsweise eine Verstellschraube, ist zum Verstellen des zumindest einen verstellbaren Reflektors an dem Montage-Grundkörper gelagert, mit welchem der zumindest eine verstellbare Reflektor in Bezug auf den Montage-Grundkörper und in Folge auch in Bezug auf den am Montage-Grundkörper fix angeordneten feststehenden Reflektors eingestellt werden kann.

Der zumindest eine verstellbare Reflektor weist einen Angriffsbereich zum Angreifen des Verstellelementes auf, wobei im Falle einer Verstellschraube diese Verstellschraube ein Gewinde aufweist, welches mit einem Gegengewinde zusammenwirkt, welches Gegengewinde in dem Angriffsbereich des verstellbaren Reflektors angeordnet ist.

Das Verstellelement könnte beispielsweise eine Schubstange sein, deren Linearbewegung in eine Linearbewegung Angriffsbereiches des verstellbaren Reflektors umgesetzt wird. Bei einer Verstellschraube wird deren Drehbewegung in eine Linearbewegung des Angriffsbereiches umgesetzt, und durch entsprechend feine Wahl des Gewindeganges kann auch die Genauigkeit der Verstellbewegung entsprechend eingestellt und wesentlich feiner gewählt werden als im Falle einer Schubstange.

Um die durch das Verstellelement vermittelte Bewegung aufnehmen zu können, ist der Angriffsbereich mit dem zumindest einen verstellbaren Reflektor gelenkig verbunden.

Vorzugsweise ist dabei vorgesehen, dass der Angriffsbereich über einen verformbaren bzw. verwindbaren, vorzugsweise elastisch verformbaren bzw. elastisch verwindbaren Bereich mit zumindest einem verstellbaren Reflektor verbunden ist.

Die auftretenden Bewegungen lassen sich auch auf diese Art und Weise aufnehmen, gleichzeitig ist die Herstellung einfacher wie die Anbringung eines externen Gelenkes, da sich der Angriffsbereich gleich einstückig mit dem Reflektor ausbilden lässt, insbesondere im Falle eines Kunststoffreflektors.

Weiters ist vorgesehen, dass der verstellbare Reflektor über zumindest ein Lager verfügt, mittels welchem er an zumindest einem Gegenlager, welches an dem Montagekörper ausgebildet ist, drehbar gelagert ist.

Mit einem oder mehreren solcher Lager wird eine Verschwenkachse definiert, um welche der verstellbare Reflektor mit dem Verstellelement verschwenkbar ist. Durch das Verschwenken des Reflektors kann das Lichtbild z.B. in der Höhe ausgerichtet werden, d.h. beispielsweise im Falle eines Abblendlichtreflektors kann die Lage/Höhe der Hell-Dunkel-Grenze im Abblendlichtbild eingestellt werden, damit die gesetzlichen Vorschriften erfüllt sind.

Konstruktiv hat es sich als zweckmäßig erwiesen, wenn das zumindest eine Gegenlager an dem Montage-Tauschkörper ausgebildet ist.

Dieses zumindest eine bzw. die vorzugsweise zwei Gegenlager bilden eine Drehachse am Montage-Tauschkörper, um welche der verstellbare Reflektor verschwenkbar und in Bezug auf den fixen Reflektor sowie in Bezug auf die Lichtquelle in seiner Position einstellbar ist. Die Leuchtdioden sind in Bezug auf das bzw. die Gegenlager genau positioniert, und nach einem Tausch des Montage-Tauschkörpers befinden sich die neuen Leuchtdioden wieder in der identischen Position wie die ausgetauschten Leuchtdioden; somit ist auch das Lichtbild wieder korrekt, da ja die Position des Reflektors durch das Gegenlager definiert ist.

Mit dem Gegenlager wird also die Drehachse definiert, der Reflektor auf Position gehalten und beim Tauschen der Lichtquellen befinden sich die neuen Lichtquellen wieder in derselben Position wie die ausgetauschten Lichtquellen.

Als zweckmäßig hat es sich erwiesen, wenn ein Gegenlager als der Endbereich eines von dem Montage-Tauschkörper abstehenden Fortsatzes, welcher in zusammengesetztem Zustand des Montagekörpers durch die Durchgangsöffnung in dem Montage-Grundkörper ragt, gebildet ist.

Der Endbereich eines abstehenden Fortsatzes bildet den Lager- bzw. Drehpunkt für den verstellbaren Reflektor, bei zwei Fortsätzen ergibt sich eine Drehachse für den verschwenkbaren Reflektor.

Entsprechend ist es von Vorteil, wenn zwei Lager und zwei Gegenlager vorgesehen sind.

Dabei sind die zwei Fortsätze für die Gegenlager vorzugsweise beiderseits des Lichtquellen-Trägerelementes angeordnet.

Um den verstellbaren Reflektor während der Fahrt und dementsprechend bei Vibrationen stabil in seiner Position zu halten, insbesondere aber, um den verstellbaren Reflektor in seiner eingestellten Position auch nach dem Ausbau der Lichtquellen, was ja durch Entfernen des Montage-Tauschkörpers geschieht (und somit u.U. auch durch Entfernen des Fortsatzes oder der Fortsätze mit dem/den Gegenlager(n)) geschieht, zu halten, ist vorgesehen, dass der verstellbare Reflektor gegen eine Rückstellkraft in Bezug auf den feststehenden Reflektor bzw. den Montage-Grundkörper verstellbar ist.

Vorzugsweise wird die Rückstellkraft von zumindest einer, vorzugsweise zwei Federelementen ausgeübt.

Insbesondere ist vorgesehen, dass das zumindest eine Federelement an dem feststehenden Reflektor oder vorzugsweise an dem verschwenkbaren Reflektor fix angebracht und an dem anderen Reflektor lösbar befestigt ist.

Bei einer konkreten vorteilhaften Ausführungsform ist vorgesehen, dass das zumindest eine Federelement mit einem Rastabschnitt in einer entsprechenden Rastaufnahme, welche Rastaufnahme vorzugsweise an dem feststehenden Reflektor ausgebildet ist, befestigbar ist.

Dieser zumindest eine Rastabschnitt in Form z.B. eines Rasthakens erlaubt einen einfachen Zusammenbau des Fahrzeugscheinwerfers, da die Rastabschnitte einfach in die Rastaufnahmen eingehängt werden können.

Zur Kühlung der Lichtquellen ist vorgesehen, dass der Montage-Tauschkörper und/oder der Montage-Grundkörper aus einem gut Wärme leitenden Material, z.B. aus Aluminium, gebildet ist/ sind, wobei vorzugsweise beide Körper aus einem gut Wärme leitenden Material gebildet sind. Der Montage-Tauschkörper und der Montage-Grundkörper müssen im zusammengebauten Zustand eine gute Wärmeübertragung gewährleisten und werden durch den Zusammenbau zu einem Kühlkörper verbunden, wodurch sich auch eine optimale Wärmeableitung ergibt.

Schließlich ist noch vorgesehen, dass Referenzier- bzw. Positioniermittel an dem Montage-Grundkörper sowie an dem zumindest einen feststehenden Reflektor zur positionsgenauen Befestigung des feststehenden Reflektors an dem Montage-Grundkörper vorgesehen sind.

Der feststehende Reflektor kann so exakt am dem Montage-Grundkörper positioniert und dann z.B. mit Schrauben etc. befestigt werden.

Im Folgenden ist die Erfindung an Hand der Zeichnung näher erläutert. In dieser zeigt
Fig. 1 einen erfindungsgemäßen Scheinwerfer in einer perspektivischen Ansicht von schräg vorne,
Fig. 2 den Scheinwerfer aus Figur 1 von vorne,
Fig. 3 den Scheinwerfer aus Figur 1 in einer explodierten Darstellung,
Fig. 4 den Scheinwerfer aus Figur 1 in einer perspektivischen Ansicht von schräg hinten,
Fig. 5 den Scheinwerfer aus Figur 1 in einer teilweise geschnittenen Darstellung, und
Fig. 6 den Scheinwerfer aus Figur 1 in einer weiteren teilweise geschnittenen Darstellung.

Figuren 1 und 2 zeigen einen Fahrzeugscheinwerfer 1 mit einer ersten Reflektoranordnung, welche einen (oberen) feststehenden Reflektor 2 umfasst, sowie mit einer zweiten Reflektoranordnung, welche einen in Bezug auf den feststehenden Reflektor 2 der ersten Reflektoranordnung (unteren) verstellbaren Reflektor 3 umfasst. Der obere Reflektor 2 dient beispielsweise zur Erzeugung einer Fernlichtverteilung (Fernlichtreflektor), der untere Reflektor 3 dient beispielsweise zur Erzeugung einer Abblendlichtverteilung (Abblendlichtreflektor).

Das gezeigte Beispiel mit Abblendlicht- und Fernlichtreflektoren wird häufig realisiert, es können aber auch andere Lichtverteilungen, wie etwa Tagfahrlicht (DRL), Nebellicht und auch andere Lichtverteilungen vorkommen.

Jeder Reflektor 2, 3 wird von mindestens einer Lichtquelle 16,17 beleuchtet, z.B. wie in Figur 3 gezeigt der obere Reflektor 2 von einer Lichtquelle 16 und der untere Reflektor 3 von einer Lichtquelle 17. Bei den beiden Lichtquellen 16, 17 handelt es sich um LED-Lichtquellen, d.h. jede Lichtquelle 16, 17 umfasst eine oder mehrere Leuchtdioden. In der gezeigten Variante bezeichnen 8, 9 jeweils einen LED-Print, auf welchem die eigentlichen Lichtquellen 16, 17, nämlich jeweils ein oder mehrere LED-Chips (je nach geforderter Lichtmenge) sitzen.

Die Lichtquellen 16, 17 bzw. die LED-Prints 8, 9 sind auf einem gemeinsamen Montagekörper 4 angebracht. Dieser Montagekörper 4 besteht aus einem Montage-Grundkörper 5, an welchem der Reflektor 2 mit seiner Referenzfläche 24 an einer Referenzfläche 18 dessen Montage-Grundkörpers 5 feststehend montiert wird, sowie aus einem Montage-Tauschkörper 6, an welchem die beiden Lichtquellen 16,17 befestigt sind.

Der verstellbare Reflektor 3 ist an derselben Seite des Montage-Grundkörpers 5 wie der feststehende Reflektor 2 angeordnet und in Bezug auf den feststehenden Reflektor 2 verstellbar, d.h. um eine z.B. wie gezeigt horizontale Achse, dargestellt als strich-punktierte Linie, (Figur 6) (im eingebauten Zustand des Fahrzeugscheinwerfers) verschwenkbar.

Der Montagekörper 4 ist also in einen Montage-Grundkörper 5 und in einen Montage-Tauschkörper 6 aufgeteilt. Die Lichtquellen 8, 9 sind nun auf einem Lichtquellen-Trägerelement 12, und zwar auf dessen oberer Montagefläche 13 und seiner unteren Montagefläche 14 befestigt, welches Trägerelement 12 mit dem Montage-Tauschkörper 6 verbunden ist, vorzugsweise sind das Trägerelement 12 und der Montage-Tauschkörper 6 einstückig ausgebildet, und, wie weiter unten noch ausgeführt, aus einem gut wärmeleitfähigem Material gebildet.

Der Montage-Grundkörper 5 weist eine Durchgangsöffnung 19 zum Einsetzen und Durchstecken des Lichtquellen-Trägerelementes 12 von der den Reflektoren 2, 3 abgewandten Seite des Montage-Grundkörpers 5 her auf.

Der Montage-Tauschkörper 6 ist an dem Montage-Grundkörper 5 lösbar befestigbar, wobei Referenzier- bzw. Positioniermittelmittel 11, 11' (Zentrierstifte 11 und Zentrierbohrungen 11') an dem Montage-Tauschkörper 6 und an dem Montage-Grundkörper 5 zur positionsgenauen Befestigung der beiden Körper 5, 6 aneinander vorgesehen sind.

In Hinblick auf eine einfache Fertigung, aber auch auf eine zuverlässige Positionierung der Lichtquellen und insbesondere in Hinblick auf eine optimale Wärmeableitung sind das Lichtquellen-Trägerelement 12 und der Montage-Tauschkörper 6 einstückig ausgebildet.

Ein Verstellelement, vorzugsweise eine Verstellschraube 7, ist zum Verstellen des verstellbaren Reflektors 3 an dem Montage-Grundkörper 5 in einem entsprechenden Lager 22, 23, z.B. in einer Art Lasche 22 mit einer Aufnahme 23, gelagert (siehe auch Figur 3). Mit dieser Verstellschraube 7 kann der verstellbare Reflektor 3 in Bezug auf den Montage-Grundkörper und in Folge auch in Bezug auf den am Montage-Grundkörper fix angeordneten feststehenden Reflektors 2 eingestellt, d.h. um eine Achse verschwenkt werden. Dazu weist die Verstellschraube 7 einen Verstellknopf 36 auf, den ein Benutzer betätigen/ drehen kann; dieser Verstellknopf ist vorzugsweise von Außen, d.h. von außerhalb eines nicht dargestellten Gehäuses zugänglich, oder nach Abnahme des Gehäuses oder eines Teiles des Gehäuses.

In der hier gezeigten bevorzugten Variante ist die Lasche 22 am Montage-Grundkörper 5 angeformt, z.B. mit diesem einstückig ausgebildet. Es kann aber auch vorgesehen sein, dass die Verstellschraube am Gehäuse gelagert, in diesem Fall ist die Lasche 22 nicht notwendig. Die Schraube wird dann direkt am Gehäuse gelagert.

Für den Fall, dass die Verstellschraube von Außen erreichbar ist, muss, damit keine Feuchtigkeit oder Schmutz von außen in das Innere des (nicht dargestellten) Gehäuses eindringen kann, die Verstellschraube 7 gegenüber dem Gehäuse abgedichtet werden. Diese Abdichtung erfolgt beispielsweise durch einen O-Ring, der in einer Nut 23' an der Verstellschraube 7 zu liegen kommt.

Der verstellbare Reflektor 3 weist einen Angriffsbereich 34 (Aufnahmelasche 34) zum Angreifen der Verstellschraube 7 auf, welche Verstellschraube 7 ein Gewinde 35' aufweist (Figur 3), welches mit einem Gegengewinde 35 zusammenwirkt. Dieses Gegengewinde 35 ist in dem Angriffsbereich 34 des verstellbaren Reflektors 3 angeordnet.

Um die durch die Verstellschraube 7 vermittelte Bewegung aufnehmen zu können, ist der Angriffsbereich mit dem verstellbaren Reflektor vorzugsweise gelenkig verbunden.

Mit Vorteil ist dabei vorgesehen, dass der Angriffsbereich 34 über einen verformbaren bzw. verwindbaren, vorzugsweise elastisch verformbaren bzw. elastisch verwindbaren Bereich 37 mit dem verstellbaren Reflektor 3 verbunden (Figur 4).

Die auftretenden Bewegungen lassen sich auch auf diese Art und Weise aufnehmen, gleichzeitig ist die Herstellung einfacher wie die Anbringung eines externen Gelenkes, da sich der Angriffsbereich gleich einstückig mit dem Reflektor ausbilden lässt, insbesondere im Falle eines Kunststoffreflektors.

Weiters ist vorgesehen, dass der verstellbare Reflektor 3 über Lager 32, 33 verfügt, mittels welchem er an entsprechenden Gegenlagern 15, die an dem Montagekörper 4 ausgebildet sind, drehbar gelagert ist.

Mit diesen Lagern bzw. streng genommen den Gegenlagern 15 wird eine (horizontale) Verschwenkachse definiert, um welche der verstellbare Reflektor 3, in Bezug zum feststehenden Reflektor 2, mit der Verstellschraube 7 verschwenkbar ist. Durch das Verschwenken des Reflektors 3 kann das Lichtbild z.B. in der Höhe ausgerichtet werden, d.h. beispielsweise im Falle eines Abblendlichtreflektors kann die Lage/Höhe der Hell-Dunkel-Grenze im Abblendlichtbild eingestellt werden, damit die gesetzlichen Vorschriften erfüllt sind.

Wie Figur 3 und auch Figur 6 zu entnehmen ist, sind die Gegenlager 15 an dem Montage-Tauschkörper 6 ausgebildet. (In den Figuren ist jeweils nur ein Gegenlager 15 zu erkennen, das andere Gegenlager ist verdeckt.)

Die Leuchtdioden sind in Bezug auf das bzw. die Gegenlager 15 genau positioniert, und nach einem Tausch des Montage-Tauschkörpers 6 befinden sich die neuen Leuchtdioden wieder in einer identischen Position wie die ausgetauschten Leuchtdioden; somit ist auch das Lichtbild wieder korrekt, da ja die Position des Reflektors 3 durch das Gegenlager 15 definiert ist.

Mit dem Gegenlager 15 wird also die Drehachse definiert, der Reflektor auf Position gehalten und beim Tauschen von Teil 6 wieder in derselben Position positioniert.

Wie weiters in den Figuren noch zu erkennen, ist ein Gegenlager als der Endbereich 15 eines von dem Montage-Tauschkörper 6 abstehenden Fortsatzes 38, welcher in zusammengesetztem Zustand des Montagekörpers 4 durch die Durchgangsöffnung 19 in dem Montage-Grundkörper 5 ragt, gebildet.

Der Endbereich 15 eines abstehenden Fortsatzes 38 bildet den Lager- bzw. Drehpunkt für den verstellbaren Reflektor, bei zwei Fortsätzen ergibt sich eine Drehachse für den verschwenkbaren Reflektor.

Dabei sind die zwei Fortsätze für die Gegenlager 15 beiderseits des Lichtquellen-Trägerelementes 12 angeordnet.

Um den verstellbaren Reflektor während der Fahrt und dementsprechend bei Vibrationen stabil in seiner Position zu halten, insbesondere aber, um den verstellbaren Reflektor in seiner eingestellten Position auch nach dem Ausbau der Lichtquellen, was ja durch Entfernen des Montage-Tauschkörpers geschieht (und somit u.U. auch durch Entfernen des Fortsatzes oder der Fortsätze mit dem/den Gegenlager(n)) geschieht, zu halten, ist vorgesehen, dass der verstellbare Reflektor 3 gegen eine Rückstellkraft in Bezug auf den feststehenden Reflektor 2 bzw. den Montage-Grundkörper 5 verstellbar ist.

Bei der gezeigten Variante (siehe insbesondere Figur 3, 5 und 6) wird dabei die Rückstellkraft von zwei Federelementen 26, 27 ausgeübt.

Die Federelemente 26, 27 sind dabei an dem an dem verschwenkbaren Reflektor 3 fix angebracht und an dem anderen feststehenden Reflektor 2 lösbar befestigt.

Dazu weisen die Federelemente 26, 27 Rastabschnitte (Rasthaken) 28, 29 auf, welche in entsprechenden Rastaufnahmen 25, welche an dem feststehenden Reflektor 2 ausgebildet sind, befestigbar (einhängbar) sind.

Solche Rasthaken erlauben einen einfachen Zusammenbau des Fahrzeugscheinwerfers, da die Rastabschnitte einfach in die Rastaufnahmen eingehängt werden können.

Die Federelemente 26, 27 verfügen bei der gezeigten Ausführungsform jeweils über einen starren Abschnitt 26', 27' sowie einen federnden Bereich 30, 31 in Form eines federnden Buges, mit welchen die Federelemente 26, 27 an dem verschwenkbaren Reflektor 3 angebracht, vorzugsweise mit diesem einstückig ausgebildet sind;

Zur Kühlung der Lichtquellen ist vorgesehen, dass der Montage-Tauschkörper und der Montage-Grundkörper aus einem gut Wärme leitenden Material, z.B. aus Aluminium, gebildet sind. Zusammengebaut bilden Montage-Tauschkörper und Montage-Grundkörper einen Kühlkörper 4, wodurch sich eine optimale Wärmeableitung ergibt, und auch der Träger 12 für die Lichtquellen ist aus einem gut Wärme leitenden Material gebildet.

Schließlich ist noch vorgesehen, dass Referenzier- bzw. Positioniermittel 21, 21' (Zentrierstege 21, Zentrieröffnungen 21') an dem Montage-Grundkörper 5 sowie an dem zumindest einen feststehenden Reflektor 2 zur positionsgenauen Befestigung des feststehenden Reflektors 2 an dem Montage-Grundkörper 5 (an dessen Referenzfläche 18) vorgesehen sind.

Der feststehende Reflektor kann so exakt an dem Montage-Grundkörper positioniert und dann z.B. mit Schrauben etc. befestigt werden. Dazu weist der Montage-Grundkörper 5 Bohrungen 20 und der feststehende Reflektor 2 in einem Befestigungsabschnitt Bohrungen 20' auf, über welche der Reflektor 2 mit dem Montage-Grundkörper 5 verschraubbar ist.

Schließlich sind noch Befestigungsbohrungen 10 am Montage-Tauschkörper 6 vorgesehen, über welche der Montage-Tauschkörper 6 mit dem Montage-Grundkörper 5 (Bohrungen 10') verschraubbar ist.

## Patentansprüche

1. Fahrzeugscheinwerfer (1) mit einer ersten Reflektoranordnung, welche zumindest einen feststehenden Reflektor (2) umfasst, sowie einer zweiten Reflektoranordnung, welche zumindest einen in Bezug auf den zumindest einen feststehenden Reflektor (2) der ersten Reflektoranordnung verstellbaren Reflektor (3) umfasst,
**dadurch gekennzeichnet, dass**
zumindest zwei Lichtquellen (16, 17) vorgesehen sind, wobei jedem der Reflektoren (2, 3) zumindest eine der Lichtquellen (16, 17) zugeordnet ist, und wobei jede Lichtquelle (16, 17) zumindest eine Leuchtdiode umfasst, und mit einem Montagekörper (4) zum Befestigen des zumindest einen feststehenden Reflektors (2) und der zumindest zwei Lichtquellen (16, 17), wobei der Montagekörper (4)
-) aus einem Montage-Grundkörper (5) besteht, an welchem der zumindest eine feststehende Reflektor (2) feststehend montiert ist, sowie
-) aus einem Montage-Tauschkörper (6), an welchem die zumindest zwei Lichtquellen (16, 17) befestigt sind,
und wobei der zumindest eine verstellbare Reflektor (3) an derselben Seite des Montage-Grundkörpers (5) wie der zumindest eine feststehende Reflektor (2) angeordnet und in Bezug auf den zumindest einen feststehenden Reflektor (2) verstellbar ist, und wobei der Montage-Grundkörper (5) eine Durchgangsöffnung (19) zum Einsetzen eines Lichtquellen-Trägerelementes (12) von der den Reflektoren (2, 3) abgewandten Seite her aufweist, wobei das Lichtquellen-Trägerelement (12) mit dem Montage-Tauschkörper (6) verbunden ist und die zumindest zwei Lichtquellen (16, 17) trägt, und wobei der Montage-Tauschkörper (6) an dem Montage-Grundkörper (5) lösbar befestigbar ist und wobei Referenzier- bzw. Positioniermittelmittel (11, 11') an dem Montage-Tauschkörper (6) und an dem Montage-Grundkörper (5) zur positionsgenauen Befestigung der beiden Körper (5, 6) aneinander vorgesehen sind.

2. Fahrzeugscheinwerfer nach Anspruch 1, **dadurch gekennzeichnet, dass** das Lichtquellen-Trägerelement (12) und der Montage-Tauschkörper (6) einstückig ausgebildet sind.

3. Fahrzeugscheinwerfer nach Anspruch 1 oder 2, **dadurch gekennzeichnet, dass** die beiden Reflektoranordnungen zur Erzeugung unterschiedlicher Lichtverteilungen vorgesehen sind.

4. Fahrzeugscheinwerfer nach einem der Ansprüche 1 bis 3, **dadurch gekennzeichnet, dass** die erste Reflektoranordnung zur Erzeugung einer Fernlichtverteilung vorgesehen ist.

5. Fahrzeugscheinwerfer nach einem der Ansprüche 1 bis 4, **dadurch gekennzeichnet, dass** die zweite Reflektoranordnung zur Erzeugung einer Abblendlichtverteilung vorgesehen ist.

6. Fahrzeugscheinwerfer nach einem der Ansprüche 1 bis 5, **dadurch gekennzeichnet, dass** die erste Reflektoranordnung genau einen Reflektor (2) und/oder die zweite Reflektoranordnung genau einen Reflektor (3) umfasst.

7. Fahrzeugscheinwerfer nach einem der Ansprüche 1 bis 6, **dadurch gekennzeichnet, dass** ein Verstellelement, vorzugsweise eine Verstellschraube (7), zum Verstellen des zumindest einen verstellbaren Reflektors (3) an dem Montage-Grundkörper (5) gelagert ist, wobei vorzugsweise der zumindest eine verstellbare Reflektor (3) einen Angriffsbereich (34) zum Angreifen des Verstellelementes aufweist.

8. Fahrzeugscheinwerfer nach Anspruch 7, **dadurch gekennzeichnet, dass** im Falle einer Verstellschraube (7) diese ein Gewinde (35') aufweist, welches mit einem Gegengewinde (35) zusammenwirkt, welches Gegengewinde (35) in dem Angriffsbereich (34) des verstellbaren Reflektors (3) angeordnet ist.

9. Fahrzeugscheinwerfer nach Anspruch 7 oder 8, **dadurch gekennzeichnet, dass** der Angriffsbereich (34) über einen verformbaren bzw. verwindbaren, vorzugsweise elastisch verformbaren bzw. elastisch verwindbaren Bereich (37) mit zumindest einem verstellbaren Reflektor (3) verbunden ist.

10. Fahrzeugscheinwerfer nach einem der Ansprüche 1 bis 9, **dadurch gekennzeichnet, dass** der verstellbare Reflektor (3) über zumindest ein Lager (32, 33) verfügt, mittels welchem er an zumindest einem Gegenlager (15), welches an dem Montagekörper (4) ausgebildet ist, drehbar gelagert ist, wobei vorzugsweise das zumindest eine Gegenlager (15) an dem Montage-Tauschkörper (6) ausgebildet ist.

11. Fahrzeugscheinwerfer nach Anspruch 10, **dadurch gekennzeichnet, dass** ein Gegenlager als der Endbereich (15) eines von dem Montage-Tauschkörper (6) abstehenden Fortsatzes, welcher in zusammengesetztem Zustand des Montagekörpers (4) durch die Durchgangsöffnung (19) in dem Montage-Grundkörper (5) ragt, ausgebildet ist.

12. Fahrzeugscheinwerfer nach Anspruch 10 oder 11, **gekennzeichnet durch** zwei Lager (32, 33) und zwei Gegenlager (15).

13. Fahrzeugscheinwerfer nach Anspruch 11 und 12, **dadurch gekennzeichnet, dass** die zwei Fortsätze für die Gegenlager (15) beiderseits des Lichtquellen-Trägerelementes (12) angeordnet sind.

14. Fahrzeugscheinwerfer nach einem der Ansprüche 1 bis 13, **dadurch gekennzeichnet, dass** der verstellbare Reflektor (3) gegen eine Rückstellkraft in Bezug auf den feststehenden Reflektor (2) bzw. den Montage-Grundkörper (5) verstellbar ist.

15. Fahrzeugscheinwerfer nach Anspruch 14, **dadurch gekennzeichnet, dass** die Rückstellkraft von zumindest einer, vorzugsweise zwei Federelementen (26, 27) ausgeübt wird, wobei vorzugsweise das zumindest eine Federelement (26, 27) an dem feststehenden Reflektor (2) oder vorzugsweise an dem verschwenkbaren Reflektor (3) fix angebracht und an dem anderen Reflektor (3, 2) lösbar befestigt ist, und wobei weiters vorzugsweise das zumindest eine Federelement (26, 27) mit einem Rastabschnitt (28, 29) in einer entsprechenden Rastaufnahme, welche Rastaufnahme (25) vorzugsweise an dem feststehenden Reflektor (2) ausgebildet ist, befestigbar ist.

16. Fahrzeugscheinwerfer nach einem der Ansprüche 1 bis 15, **dadurch gekennzeichnet, dass** der Montage-Tauschkörper und/ oder der Montage-Grundkörper aus einem gut Wärme leitenden Material gebildet ist/ sind.

17. Fahrzeugscheinwerfer nach einem der Ansprüche 1 bis 16, **dadurch gekennzeichnet, dass** Referenzier- bzw. Positioniermittel (21, 21') an dem Montage-Grundkörper (5) sowie an dem zumindest einen feststehenden Reflektor (2) zur positionsgenauen Befestigung des feststehenden Reflektors (2) an dem Montage-Grundkörper (5) vorgesehen sind.

## Claims

1. A vehicle headlight (1) with a first reflector arrangement, which comprises at least one stationary reflector (2), and with a second reflector arrangement, which comprises at least one reflector (3) adjustable with respect to the at least one stationary reflector (2) of the first reflector arrangement,
**characterized in that**
at least two light sources (16,17) are provided, wherein each of the reflectors (2,3) is assigned at least one of the light sources (16, 17), and wherein each light source (16, 17) comprises at least one LED, and with an assembly body (4) for fastening the at least one stationary reflector (2) and the at least two light sources (16, 17), wherein the assembly body (4)
-) consists of an assembly main body (5), on which the at least one stationary reflector (2) is assembled in a stationary manner, and
-) consists of an assembly exchange body (6), on which the at least two light sources (16, 17) are fastened,
and wherein the at least one adjustable reflector (3) is arranged on the same side of the assembly main body (5) as the at least one stationary reflector (2) and is adjustable with respect to the at least one stationary reflector (2), and wherein the assembly main body (5) has a through-opening (19) for insertion of a light source support element (12) from the side facing away from the reflectors (2, 3), wherein the light source support element (12) is connected to the assembly exchange body (6) and carries the at least two light sources (16,17), and wherein the assembly exchange body (6) can be releasably fastened to the assembly main body (5), and wherein referencing or positioning means (11, 11') are provided on the assembly exchange body (6) and on the assembly main body (5) in order to fasten the two bodies (5, 6) to one another in a positionally accurate manner.

2. The vehicle headlight according to Claim 1, **characterized in that** the light source support element (12) and the assembly exchange body (6) are formed in one piece.

3. The vehicle headlight according to Claim 1 or 2, **characterized in that** the two reflector arrangements are provided for generation of different light distributions.

4. The vehicle headlight according to one of Claims 1 to 3, **characterized in that** the first reflector arrangement is provided for generation of a high beam distribution.

5. The vehicle headlight according to one of Claims 1 to 4, **characterized in that** the second reflector arrangement is provided for generation of a dipped beam distribution.

6. The vehicle headlight according to one of Claims 1 to 5, **characterized in that** the first reflector arrangement comprises precisely one reflector (2) and/or the second reflector arrangement comprises precisely one reflector (3).

7. The vehicle headlight according to one of Claims 1 to 6, **characterized in that** an adjustment element, preferably an adjustment screw (7), is mounted on the assembly main body (5) in order to adjust the at least one adjustable reflector (3), wherein preferably the at least one adjustable reflector (3) has an engagement region (34) for engagement of the adjustment element.

8. The vehicle headlight according to Claim 7, **characterized in that,** in the case of an adjustment screw (7), said screw has a thread (35'), which cooperates with a mating thread (35), said mating thread (35) being arranged in the engagement region (34) of the adjustable reflector (3).

9. The vehicle headlight according to Claim 7 or 8, **characterized in that** the engagement region (34) is connected to at least one adjustable reflector (3) via a deformable or flexible region (37), preferably a resiliently deformable or resiliently flexible region (37).

10. The vehicle headlight according to one of Claims 1 to 9, **characterized in that** the adjustable reflector (3) has at least one bearing (32, 33), by means of which it is rotatably mounted on at least at one counterbearing (15), which is formed on the assembly body (4), wherein preferably the at least one counterbearing (15) is formed on the assembly exchange body (6).

11. The vehicle headlight according to Claim 10, **characterized in that** a counterbearing is formed as the end region (15) of an extension protruding from the assembly exchange body (6), said extension protruding through the through-opening (19) in the assembly main body (5) in the assembled state of the assembly body (4).

12. The vehicle headlight according to one of Claims 10 or 11, **characterized by** two bearings (32,33) and two counterbearings (15).

13. The vehicle headlight according to Claim 11 and 12, **characterized in that** the two extensions for the counterbearings (15) are arranged on either side of the light source support element (12).

14. The vehicle headlight according to one of Claims 1 to 13, **characterized in that** the adjustable reflector (3) is adjustable against a restoring force with respect to the stationary reflector (2) or the assembly main body (5).

15. The vehicle headlight according to Claim 14, **characterized in that** the restoring force is exerted by at least one spring element, preferably two spring elements (26, 27), wherein preferably the at least one spring element (26, 27) is attached fixedly to the stationary reflector (2) or preferably to the pivotable reflector (3) and is releasably fastened to the other reflector (3, 2), and wherein further preferably the at least one spring element (26, 27) can be fastened via a detent portion (28, 29) in a corresponding detent seat, said detent seat (25) preferably being formed on the stationary reflector (2).

16. The vehicle headlight according to one of Claims 1 to 15, **characterized in that** the assembly exchange body and/or the assembly main body is/are formed from a good heat-conductive material.

17. The vehicle headlight according to one of Claims 1 to 16, **characterized in that** referencing or positioning means (21, 21') are provided on the assembly main body (5) and on the at least one stationary reflector (2) in order to fasten the stationary reflector (2) to the assembly main body (5) in a positionally accurate manner.

## Revendications

1. Phare de véhicule (1) comprenant un premier ensemble réflecteur, qui comprend au moins un réflecteur (2) fixe, ainsi qu'un deuxième ensemble réflecteur, qui comprend au moins un réflecteur (3) pouvant être ajusté par rapport au réflecteur (2) fixe au moins au nombre de un du premier ensemble réflecteur,
**caractérisé en ce**
**que** sont prévues au moins deux sources de lumière (16, 17), sachant qu'au moins une des sources de lumière (16, 17) est associée à chacun des réflecteurs (2, 3), et sachant que chaque source de lumière (16, 17) comprend au moins une diode électroluminescente, et avec un corps de montage (4) servant à la fixation du réflecteur (2) fixe au moins au nombre de un et des deux sources de lumière (16, 17) ou plus,
sachant que le corps de montage (4) est constitué d'un corps de base de montage (5), au niveau duquel le réflecteur (2) fixe au moins au nombre de un est monté de manière fixe, ainsi que
d'un corps de remplacement de montage (6), au niveau duquel les deux sources de lumière (16, 17) ou plus sont fixées,
et sachant que le réflecteur (3) pouvant être ajusté au moins au nombre de un est disposé au niveau du même côté du corps de base de montage (5) que le réflecteur (2) fixe au moins au nombre de un et peut être ajusté par rapport au réflecteur (2) fixe au moins au nombre de un, et sachant que le corps de base de montage (5) présente une ouverture de passage (19) servant à insérer un élément de support de source de lumière (12) depuis le côté opposé aux réflecteurs (2, 3), sachant que l'élément de support de source de lumière (12) est relié au corps de remplacement de montage (6) et supporte les deux sources de lumière (16, 17) ou plus, et sachant que le corps de remplacement de montage (6) peut être fixé de manière amovible au niveau du corps de base de montage (5) et sachant que des moyens de référencement ou de positionnement (11, 11') sont prévus au niveau du corps de remplacement de montage (6) et au niveau du corps de base de montage (5) aux fins de la fixation précise en position des deux corps (5, 6) l'un contre l'autre.

2. Phare de véhicule selon la revendication 1, **caractérisé en ce que** l'élément de support de source de lumière (12) et le corps de remplacement de montage (6) sont réalisés d'un seul tenant.

3. Phare de véhicule selon la revendication 1 ou 2, **caractérisé en ce que** les deux ensembles réflecteurs sont prévus afin de produire différentes répartitions de lumière.

4. Phare de véhicule selon l'une quelconque des revendications 1 à 3, **caractérisé en ce que** le premier ensemble réflecteur est prévu afin de produire une répartition des feux de route.

5. Phare de véhicule selon l'une quelconque des revendications 1 à 4, **caractérisé en ce que** le deuxième ensemble réflecteur est prévu afin de produire une répartition des feux de croisement.

6. Phare de véhicule selon l'une quelconque des revendications 1 à 5, **caractérisé en ce que** le premier ensemble réflecteur comprend précisément un réflecteur (2), et/ou **en ce que** le deuxième ensemble réflecteur comprend précisément un réflecteur (3).

7. Phare de véhicule selon l'une quelconque des revendications 1 à 6, **caractérisé en ce qu'**un élément d'ajustement, de préférence une vis d'ajustement (7) servant à ajuster le réflecteur (3) ajustable au moins au nombre de un est monté au niveau du corps de base de montage (5), sachant que de préférence, le réflecteur (3) ajustable au moins au nombre de un présente une zone de prise (34) servant à venir en prise avec l'élément d'ajustement.

8. Phare de véhicule selon la revendication 7, **caractérisé en ce que** dans le cas d'une vis d'ajustement (7), cette dernière présente un filetage (35'), qui coopère avec un contre-filetage (35), lequel contre-filetage (35) est disposé dans la zone de prise (34) du réflecteur (3) ajustable.

9. Phare de véhicule selon la revendication 7 ou 8, **caractérisé en ce que** la zone de prise (34) est reliée à au moins un réflecteur (3) ajustable par l'intermédiaire d'une zone (37) pouvant être déformée ou tordue, de préférence pouvant être déformée élastiquement ou tordue élastiquement.

10. Phare de véhicule selon l'une quelconque des revendications 1 à 9, **caractérisé en ce que** le réflecteur (3) ajustable dispose au moins d'un palier (32, 33), au moyen duquel il est monté de manière à pouvoir tourner au niveau au moins d'un contre-palier (15), qui est réalisé au niveau du corps de montage (4), sachant que de préférence le contre-palier (15) au moins au nombre de un est réalisé au niveau du corps de remplacement de montage (6).

11. Phare de véhicule selon la revendication 10, **caractérisé en ce qu'**un contre-palier est réalisé sous la forme de la zone d'extrémité (15) d'un prolongement faisant saillie du corps de remplacement de montage (6), lequel dépasse, dans un état assemblé du corps de montage (4), par l'ouverture de passage (19), dans le corps de base de montage (5).

12. Phare de véhicule selon la revendication 10 ou 11, **caractérisé par** deux paliers (32, 33) et par deux contre-paliers (15).

13. Phare de véhicule selon la revendication 11 et 12, **caractérisé en ce que** les deux prolongements pour les contre-paliers (15) sont disposés de part et d'autre de l'élément de support de source de lumière (12).

14. Phare de véhicule selon l'une quelconque des revendications 1 à 13, **caractérisé en ce que** le réflecteur (3) ajustable peut être ajusté à l'encontre d'une force de rappel par rapport au réflecteur (2) fixe ou au corps de base de montage (5).

15. Phare de véhicule selon la revendication 14, **caractérisé en ce que** la force de rappel est exercée par au moins un, de préférence deux éléments formant ressorts (26, 27), sachant que de préférence l'élément formant ressort (26, 27) au moins au nombre de un est installé de manière immobile au niveau du réflecteur (2) fixe ou de préférence au niveau du réflecteur (3) pouvant pivoter et est fixé de manière amovible au niveau de l'autre réflecteur (3, 2), et sachant en outre que de préférence l'élément formant ressort (26, 27) au moins au nombre de un peut être fixé par une section d'enclenchement (28, 29) dans un logement d'enclenchement correspondant, lequel logement d'enclenchement (25) est réalisé de préférence au niveau du réflecteur (2) fixe.

16. Phare de véhicule selon l'une quelconque des revendications 1 à 15, **caractérisé en ce que** le corps de remplacement de montage et/ou le corps de base de montage sont formés à partir d'un matériau présentant une conductivité thermique satisfaisante.

17. Phare de véhicule selon l'une quelconque des revendications 1 à 16, **caractérisé en ce que** des moyens de référencement ou de positionnement (21, 21') sont prévus au niveau du corps de base de montage (5) ainsi qu'au niveau du réflecteur (2) fixe au moins au nombre de un servant à la fixation précise en position du réflecteur (2) fixe au niveau du corps de base de montage (5).
